# FASCICULE DE BREVET EUROPEEN

(11) **EP 0 723 280 B1**
(45) Date de publication et mention de la délivrance du brevet: **20.03.2002**
(21) Numéro de dépôt: 96400104.4
(22) Date de dépôt: 16.01.1996
(51) Int. Cl.: H01H 31/30

(54) **Ensemble disjoncteur-sectionneur pour poste électrique à haute tension**
Lasttrennschalter für Hochspannung
Load break switch for high tension

(30) Priorité: 20.01.1995 FR 9500647
(43) Date de publication de la demande: 24.07.1996
(73) Titulaire: GEC ALSTHOM T ET D SA, 75016 Paris (FR)
(72) Inventeur: Thuries, Edmond, F-69330 Meyzieu (FR)
(74) Mandataire: Gosse, Michel

(56) Documents cités:
- DE-A- 2 202 972
- US-A- 2 006 866
- US-A- 2 354 991

## Description

La présente invention concerne les postes électriques à haute tension.

Dans de tels postes, on rencontre notamment des disjoncteurs à haute tension en série avec des sectionneurs comme décrits par exemple dans DE-A-2 202 972, ainsi que des appareils de mesure tels que des transformateurs d'intensité.

Un premier but de l'invention est de concevoir un ensemble disjoncteur-sectionneur de coût inférieur à celui des ensembles actuels, notamment en remplaçant les sectionneurs à colonnes tournantes, de coût élevé, par des sectionneurs de construction plus rustiques et par suite, plus économiques.

Les appareils existant actuellement, et leur dispositions respectives, nécessitent une surface au sol importante; or le terrain est de plus en plus cher et constituent une part importante du coût d'installation d'un poste électrique.

Un deuxième but de la présente invention est de définir un ensemble disjoncteur-sectionneur nécessitant une surface au sol réduite.

La présente invention a pour objet un ensemble disjoncteur-sectionneur pour poste électrique à haute tension caractérisé en ce qu'il comprend, par pôle, au moins une chambre de coupure placée à l'extrémité d'une première colonne isolante et comprenant une première et une seconde prise de courant, et un sectionneur comprenant une seconde colonne fixe et une colonne pivotante pouvant pivoter autour d'un arbre dans le plan vertical contenant les premières et seconde colonnes et à l'extrémité de laquelle est placé un organe de connexion pouvant coopérer avec ladite seconde prise de courant, un câble reliant ladite extrémité de la colonne pivotante au sommet de la seconde colonne, une bielle anti-roulis reliant le sommet de la seconde colonne à un point du câble.

Avantageusement, le point de fixation entre la bielle et le câble est situé sensiblement au milieu du câble.

Dans un mode particulier de réalisation, la bielle comprend deux bras reliés par un axe de pivotement horizontal.

De préférence, la bielle est métallique avec axe isolé.

Avantageusement, le point de fixation entre la bielle et le câble est muni d'un pare-effluves.

Un contre-poids est fixé à l'arbre de rotation de la colonne pivotante.

Avantageusement, lorsque le sectionneur est en position enclenchée, l'extrémité du contre-poids est encastrée.

L'ensemble comprend un sectionneur de mise à la terre ayant même arbre de rotation que la colonne pivotante et pouvant pivoter dans un plan vertical.

Le sectionneur de mise à la terre comprend un organe de connexion pouvant coopérer avec un organe de connexion complémentaire à l'extrémité de la colonne pivotante.

Le sectionneur de mise à la terre comprend un contrepoids.

En position de non utilisation, le sectionneur de mise à la terre repose en partie dans un caniveau du sol.

Dans un premier mode de réalisation de l'invention, le sectionneur est à embrochage horizontal.

Dans un second mode de réalisation de l'invention, le sectionneur est à embrochage vertical.

Dans une variante de mise en oeuvre de l'invention, la seconde colonne est celle d'un transformateur d'intensité .

De préférence, le câble est multiple.

L'invention sera bien comprise à la lecture de la description donnée ci-après d'un exemple de réalisation de l'invention, en référence au dessin annexé dans lequel:
- la figure 1 est une vue schématique en élévation d'un ensemble disjoncteur-sectionneur selon l'invention,
- la figure 2 est une vue d'une bielle antiroulis utilisée dans l'ensemble de la figure 1,
- la figure 3 illustre un embrochage horizontal du sectionneur,
- la figure 4 illustre un embrochage vertical du sectionneur.

Dans la figure 1, les éléments d'une seule phase ont été représentés, et il faut bien comprendre qu'un poste alimenté en courant triphasé comprendra trois fois les appareils décrits maintenant.

La référence 1 désigne une chambre de coupure d'un disjoncteur; la chambre de coupure est disposée verticalement au sommet d'une colonne isolante 2 placée sur une structure métallique 3 portant une commande 4.

Bien entendu, ce type de disjoncteur n'est donné qu'à titre d'exemple, l'invention s'appliquant à tout type de disjoncteur, et notamment aux disjoncteurs à plusieurs chambres de coupure par pôle, disposées horizontalement ou en V.

La chambre de coupure comporte une première prise de courant 5 qui la relie à un câble aérien 6 ou à une barre rigide. Elle comprend une seconde prise de courant 7 pour sa liaison à un sectionneur. Ce sectionneur comprend une colonne pivotante 11 et une colonne fixe 21. Ces colonnes sont disposées dans un même plan vertical contenant également la colonne du disjoncteur. La colonne 11 comprend une portion métallique 11A prolongée par une partie isolant 11B terminée par des organes de connexion électrique 12 pouvant coopérer avec la seconde prise 7 du disjoncteur. La colonne 11 peut pivoter dans le plan vertical précité, autour d'un arbre 13 porté par un massif 14. Un contrepoids 15 permet l'équilibrage de la colonne pivotante. Lorsque le sectionneur est en position fermée (ce qui est représenté en traits pleins dans la figure 1) ce contre-poids peut être encastré au moins partiellement dans le massif 14, ce qui accroît la rigidité de l'ensemble.

La colonne 21 comprend une structure-support métallique 21A au-dessus de laquelle est placée une portion isolante 21B à l'extrémité de laquelle est placée une prise de courant 22 qui est par exemple reliée à un câble 23 ou à une barre pour la jonction aux autres appareils du poste (transformateurs de mesure, etc...). Dans le cas où le poste comprend, non plus un câble souple 23, mais un jeu de barres rigides, la colonne 21 constitue le premier support du jeu de barres.

Pour compléter le sectionneur, un câble électrique 30, qui peut être constitué de plusieurs câbles élémentaires (câble multiple), relie l'organe de connexion 12 de la colonne pivotante et la prise 22. Lorsque le sectionneur est en position fermée, le câble décrit sensiblement un arc de cercle tournant se concavité vers le sol. Une bielle anti-roulis 35 relie le sommet de la colonne 21 à un point du câble situé sensiblement vers son milieu. Cette bielle peut être constituée par une barre, mais de préférence cette bielle comprend ( Voir Fig.2), deux bras rigides 35A et 35B formant, avec un axe de pivotement horizontal 36, un triangle dont le sommet est relié au câble 30. Cette axe est réalisée en matériau isolant, mais peut être métallique à condition de l'isoler de son support. En cas de court-circuit, la barre anti-roulis empêche le câble 30 de se rapprocher dangereusement, sous l'effet des forces électrodynamiques, des câbles des phases voisines.

Un élément pare-effluves 40 est avantageusement placé à la jonction entre le câble 30 et la barre anti-roulis 35.

L'ensemble est complété par un sectionneur de mise à la terre 45, pouvant pivoter dans un plan vertical parallèle au plan vertical précité et ayant avantageusement même arbre de rotation que la colonne pivotante 11. Ce sectionneur de mise à la terre comporte à son extrémité un organe de connexion 46 pouvant coopérer avec l'organe de connexion 12. Il comporte également un contrepoids 48.

Lorsque le sectionneur de mise à la terre est hors service, il peut s'effacer en grande partie dans un caniveau 47 du sol.

Le sectionneur est déconnecté par pivotement dans le sens de la flêche. En fin de pivotement il vient occuper une position , représentée en traits tiretés dans la figure 1, où les distances d'isolement sont respectées. Le câble prend alors une position en épingle à cheveu.

Le sectionneur peut être mis à la terre par pivotement, dans le sens opposé à celui de la flêche F, du sectionneur de mise à la terre 45, dont l'organe de connexion 46 vient copérer avec un organe complémentaire à l'extrémité de la colonne pivotante 11. L'encastrement du contre-poids du sectionneur de mise à la terre conforte sa rigidité en cas de court-circuit.

Dans une variante de réalisation, la colonne fixe 21 peut être la colonne 49 d'un transformateur d'intensité 50 équipant le poste électrique.

On notera que le sectionneur 12 peut être à embrochage horizontal (Fig. 3) ou à embrochage vertical (Fig. 4).

L'embrochage horizontal peut être avantageux en cas de court-circuit, car les vibrations ne produisent alors que des frottements, sans risque d'une séparation des contacts qui engendrerait des étincelles, comme cela peut survenir dans le cas de l'embrochage vertical.

Le poste de l'invention est de coût réduit, grâce notamment à la simplicité du sectionneur principal.

En outre, il est possible d'obtenir une réduction des dimensions linéaires au sol de 20% environ, ainsi qu'une réduction sur les massifs d'ancrage au sol.

L'invention n'est pas limitée à l'exemple décrit et représenté qui peut comporter toute variante qui ne s'écarte pas de l'esprit de l'invention.

## Revendications

1. Ensemble disjoncteur-sectionneur pour poste électrique à haute tension **caractérisé en ce qu'**il comprend, par pôle, au moins une chambre de coupure (1) placée à l'extrémité d'une première colonne (2) isolante et comprenant une première (6) et une seconde (7) prise de courant, et un sectionneur comprenant une seconde colonne fixe (21) et une colonne pivotante (11) pouvant pivoter autour d'un arbre (13) dans le plan vertical contenant les premières et seconde colonnes et à l'extrémité de laquelle est placé un organe de connexion (12) pouvant coopérer avec ladite seconde prise de courant (7), un câble (30) reliant ladite extrémité de la colonne pivotante au sommet de la seconde colonne, une bielle anti-roulis (35) reliant le sommet de la seconde colonne à un point du câble.

2. Ensemble selon la revendication 1, **caractérisé en ce que** le point de fixation entre la bielle (35) et le câble (30) est situé sensiblement au milieu du câble.

3. Ensemble selon l'une des revendication 1 à 2, **caractérisé en ce que** la bielle (35) comprend deux bras (35A, 35B) reliés par un axe de pivotement horizontal (36).

4. Ensemble selon l'une des revendications 1 à 3, **caractérisée en ce que** la bielle (35) est métallique avec axe isolé.

5. Ensemble selon l'une des revendications 1 à 4, **caractérisé en ce que** le point de fixation entre la bielle et le câble est muni d'un pare-effluves (40).

6. Ensemble selon l'une des revendications 1 à 5, **caractérisé en ce qu'**il comprend un contre-poids (15) fixé à l'arbre de rotation (13) de la colonne pivotante (11).

7. Ensemble selon la revendication 6, **caractérisé en ce que**, lorsque le sectionneur est en position enclenchée, l'extrémité du contre-poids (15) est encastrée.

8. Ensemble selon l'une des revendications 1 à 7, **caractérisé en ce qu'**il comprend un sectionneur de mise à la terre (45) ayant même arbre de rotation que la colonne pivotante et pouvant pivoter dans un plan vertical.

9. Ensemble selon la revendication 8, **caractérisé en ce que** le sectionneur de mise à la terre (45) comprend un contrepoids (48).

10. Ensemble selon l'une des revendications 8 et 9, **caractérisé en ce que** le sectionneur de mise à la terre (45) comprend un organe de connexion (46) pouvant coopérer avec un organe de connexion complémentaire à l'extrémité de la colonne pivotante.

11. Ensemble selon l'une des revendications 8 à 10, **caractérisé en ce qu'**en position de non utilisation, le sectionneur de mise à la terre repose en partie dans un caniveau (47)du sol.

12. Ensemble selon l'une des revendications 1 à 11, **caractérisé en ce que** le sectionneur (11) est à embrochage horizontal.

13. Ensemble selon l'une des revendications 1 à 11, **caractérisé en ce que** le sectionneur (11) est à embrochage vertical.

14. Ensemble selon l'une des revendications 1 à 13, **caractérisé en ce que** la seconde colonne est celle d'un transformateur d'intensité (50).

15. Ensemble selon l'une des revendications 1 à 14, **caractérisé en ce que** le câble est multiple.

## Patentansprüche

1. Lasttrennschalter-Trennschalter-Anordnung für ein elektrisches Hochspannungsstellwerk, **dadurch gekennzeichnet, dass** es, pro Pol, zumindest eine Unterbrechungskammer (1) umfasst, die am Ende einer ersten isolierenden Säule (2) angeordnet ist und einen ersten (6) und zweiten (7) Stromanschluss umfasst, und einen Trennschalter, der eine zweite feste Säule (21) und eine schwenkbare Säule (11) umfasst, welche um eine Welle (13) in der vertikalen Ebene schwenken kann, die die erste und zweite Säule umfasst und an deren Ende ein Verbindungsorgan (12) angeordnet ist, das mit dem zweiten Stromanschluss (7) zusammenwirken kann, ein Kabel (30), das das Ende der schwenkbaren Säule mit der Spitze der zweiten Säule verbindet, ein Anti-Wankglied (35), das die Spitze der zweiten Säule mit einem Punkt des Kabels verbindet.

2. Anordnung nach Anspruch 1, **dadurch gekennzeichnet, dass** der Punkt zur Fixierung zwischen dem Glied (35) und dem Kabel (30) im Wesentlichen in der Mitte des Kabels angeordnet ist.

3. Anordnung nach einem der Ansprüche 1 bis 2, **dadurch gekennzeichnet, dass** das Glied (35) zwei Arme umfasst (35A, 35B), die durch eine horizontale Schwenkachse (36) verbunden sind.

4. Anordnung nach einem der Ansprüche 1 bis 3, **dadurch gekennzeichnet, dass** das Glied (35) metallisch mit einer isolierten Achse ist.

5. Anordnung nach einem der Ansprüche 1 bis 4, **dadurch gekennzeichnet, dass** der Fixierpunkt zwischen dem Glied und dem Kabel mit einem Entladungsschutz (40) ausgestattet ist.

6. Anordnung nach einem der Ansprüche 1 bis 5, **dadurch gekennzeichnet, dass** sie ein Gegengewicht (15) umfasst, welches an der Rotationswelle (13) der schwenkbaren Säule (11) fixiert ist.

7. Anordnung nach Anspruch 6, **dadurch gekennzeichnet, dass**, wenn der Trennschalter in eingerasteter Position ist, das Ende des Gegengewichtes (15) eingelassen ist.

8. Anordnung nach einem der Ansprüche 1 bis 7, **dadurch gekennzeichnet, dass** sie einen Erdungstrennschalter (45) umfasst, der die selbe Rotationswelle wie die schwenkbare Säule hat und in einer vertikalen Ebene schwenken kann.

9. Anordnung nach Anspruch 8, **dadurch gekennzeichnet, dass** der Erdungstrennschalter (45) ein Gegengewicht (48) umfasst.

10. Anordnung nach einem der Ansprüche 8 und 9, **dadurch gekennzeichnet, dass** der Erdungstrennschalter (45) ein Verbindungsorgan (46) umfasst, das mit einem komplementären Verbindungsorgan am Ende der schwenkbaren Säule zusammenwirken kann.

11. Anordnung nach einem der Ansprüche 8 bis 10, **dadurch gekennzeichnet, dass** der Erdungstrennschalter in Nicht-Gebrauchsposition teilweise in einer Rinne (47) im Boden ruht.

12. Anordnung nach einem der Ansprüche 1 bis 11, **dadurch gekennzeichnet, dass** der Trennschalter (11) horizontal einsteckbar ist.

13. Anordnung nach einem der Ansprüche 1 bis 11, **dadurch gekennzeichnet, dass** der Trennschalter (11) vertikal einsteckbar ist.

14. Anordnung nach einem der Ansprüche 1 bis 13, **dadurch gekennzeichnet, dass** die zweite Säule diejenige eines Intensitätstransformators (50) ist.

15. Anordnung nach einem der Ansprüche 1 bis 14, **dadurch gekennzeichnet, dass** das Kabel ein multiples ist.

## Claims

1. A circuit-breaker/disconnector combination for a high-voltage electrical substation, **characterized in that** it includes, for each pole, at least one break chamber (1) at the end of a first insulative column (2) and including a first current terminal (6) and a second current terminal (7), and a disconnector including a second fixed column (21) and a pivotable column (11) able to pivot about a shaft (13) in the vertical plane containing the first and second columns and at the end of which is a connection member (12) adapted to cooperate with said second current terminal (7), a cable (30) connecting said end of the pivoting column to the top of the second column, an anti-roll link (35) connecting the top of the second column to a point on the cable.

2. A combination according to claim 1, **characterized in that** the fixing point between the link (35) and the cable (30) is substantially in the middle of the cable.

3. A combination according to either claim 1 or claim 2, **characterized in that** the link (35) has two arms (35A, 35B) connected by a horizontal pivoting shaft (36).

4. A combination according to any of claims 1 to 3, **characterized in that** the link (35) is metal and has an insulated shaft.

5. A combination according to any of claims 1 to 4, **characterized in that** the fixing point between the link and the cable is provided with a corona discharge preventer (40).

6. A combination according to any of claims 1 to 5, **characterized in that** it includes a counterweight (15) fixed to the rotation shaft (13) of the pivotable column (11).

7. A combination according to claim 6, **characterized in that**, when the disconnector is engaged, the end of the counterweight (15) is closely embraced.

8. A combination according to any of claims 1 to 7, **characterized in that** it includes an earthing disconnector (45) having the same rotation shaft as the pivotable column and able to pivot in a vertical plane.

9. A combination according to claim 8, **characterized in that** the earthing disconnector (45) includes a counterweight (48).

10. A combination according to either claim 8 or claim 9, **characterized in that** the earthing disconnector (45) includes a connection member (46) able to cooperate with a complementary connection member at the end of the pivotable column.

11. A combination according to any of claims 8 to 10, **characterized in that** when not in use the earthing disconnector rests partly in a trench (47) in the ground.

12. A combination according to any of claims 1 to 11, **characterized in that** the disconnector (11) is of the horizontally plugging in type.

13. A combination according to any of claims 1 to 11, **characterized in that** the disconnector (11) is of the vertical plugging in type.

14. A combination according to any of claims 1 to 13, **characterized in that** the second column is that of a current transformer (50).

15. A combination according to any of claims 1 to 14, **characterized in that** the cable is a multiple cable.
